# EUROPÄISCHE PATENTSCHRIFT

(11) **EP 0 822 321 B1**
(45) Veröffentlichungstag und Bekanntmachung des Hinweises auf die Patenterteilung: **18.09.2002**
(21) Anmeldenummer: 97102964.0
(22) Anmeldetag: 24.02.1997
(51) Int. Cl.: F01L 13/06, F02D 13/04

(54) **Verfahren zum Abbremsen einer Viertakt-Brennkraftmaschine, insbesondere für den Antrieb eines Fahrzeuges**
Method for slowing down a 4 stroke internal combustion engine, in particular, when used for vehicle propulsion
Procédé pour ralentir un moteur à combustion interne à 4 temps, en particulier, lors d'une utilisation pour l'entraînement d'un véhicule

(30) Priorität: 16.04.1996 DE 19614923
(43) Veröffentlichungstag der Anmeldung: 04.02.1998
(73) Patentinhaber: DaimlerChrysler AG, 70567 Stuttgart (DE)
(72) Erfinder: Sumser, Siegfried, 70184 Stuttgart (DE); Schmidt, Erwin, 73666 Baltmannsweiler (DE); Hanauer, Horst, 71566 Althütte (DE); Rumez, Werner, Dr., 75417 Mühlacker (DE); Schneider, Eberhard, 73635 Rudersberg (DE)

(56) Entgegenhaltungen:
- EP-A- 0 320 536
- DE-A- 4 125 831
- US-A- 2 178 152
- US-A- 3 023 870
- US-A- 5 634 447

## Beschreibung

Die Erfindung betrifft ein Verfahren zum Abbremsen einer Viertakt-Brennkraftmaschine entsprechend dem Oberbegriff des Anspruchs 1 sowie ein Kraftfahrzeug, das von einer nach diesem Verfahren abbremsbaren Brennkraftmaschine angetrieben ist.

Aus der US 5,634,447 ist eine Brennkraftmaschine, insbesondere ein turboaufgeladener Diesel-Hubkolbenmotor bekannt, bei der ein Kraftstoffeinspritzsystem und ein Druckentlastungssystem mit einer elektronischen Steuerung vorgesehen sind. Mit Hilfe der Steuerung ist ein Verfahren zum Abbremsen der Brennkraftmaschine realisierbar, bei dem einerseits während eines Kompressionshubes eine geringe Menge Kraftstoff vor dem oberen Totpunkt des Kolbens im jeweiligen Brennraum verbrannt wird und andererseits am oberen Totpunkt des Kolbens ein Auslaßventil geöffnet wird. Das Verfahren zum Abbremsen der Brennkraftmaschine ist in Abhängigkeit von der Beschleunigungspedalstellung und/oder einer willkürlichen manuellen Betätigung eines Schalters am Armaturenbrett durchführbar. Der Zeitpunkt der Voreinspritzung ist voreingestellt, gewährleistet eine ausreichende Verbrennung vor Erreichen des oberen Totpunktes und stellt sicher, daß keine Fehlzundung auftritt.

Aus der US 3,023,870 ist ebenfalls eine Einrichtung zum Abbremsen einer Brennkraftmaschine bekannt, bei der eine manuell betätigbare Vorrichtung zur Vorverlegung des Zundzeitpunkts weit vor den oberen Totpunkt eines Kolbens in einem Zylinder vorgesehen ist. Die Intensität des dabei ausgeübten Bremsvorgangs wird über eine Betätigung des Fahrpedals (resultierend in einer Änderung der verbrannten Kraftstoffmenge) gesteuert. Ferner ist ein über eine Betätigung eines Bremspedals initialisiertes vorzeitiges Öffnen eines Auslaßventils vorgesehen.

Aus der DE-PS 34 28 626 ist eine Betätigungsvorrichtung für eine Motorbremse an einer Viertakt-Brennkraftmaschine bekannt, die eine in der Abgasleitung angeordnete Drosselklappe und für jeden Zylinder ein Zusatz-Auslaßventil zum Abblasen von verdichteter Luft in die Abgasleitung aufweist. Dabei werden bei Betätigung des Bremspedals die oder einige der Zusatz-Auslaßventile geöffnet und damit die Arbeitsdrücke in dem oder einigen der Zylinder verringert und dann die Drosselklappe geschlossen.

Aufgabe der Erfindung ist es, ein Verfahren zu schaffen, mit dem eine Brennkraftmaschine der gattungsgemäßen Art schneller und wirkungsvoller abgebremst werden kann, als dies mit bekannten Motorbremsen der Fall ist. Ferner ist es Aufgabe der Erfindung ein Kraftfahrzeug zu schaffen, das von einer entsprechend steuerbaren Brennkraftmaschine angetrieben ist und insbesondere im Notfall schnell zum Stillstand gebracht werden kann.

Die gestellte Aufgabe wird erfindungsgemäß durch das im Anspruch 1 beschriebene Verfahren sowie durch das im Anspruch 7 beschriebene Kraftfahrzeug gelöst.

Bei dem Verfahren ist der Zeitpunkt, zu dem eine vorzeitige Verbrennung ausgelöst und gegebenenfalls ein Auslaßventil geöffnet wird, in Abhängigkeit von der Betätigung einer Radbremsanlage und/oder in Abhängigkeit vom Ansprechen einer Antiblockiervorrichtung veränderbar. Es wird auf den Kolben ein hoher, rücktreibender Verbrennungsdruck ausgeübt, der ein äußerst schnelles Abbremsen der Brennkraftmaschine bewirkt.

Durch die Koppelung der Einrichtung zum Abbremsen der Brennkraftmaschine mit den Mitteln zur Betätigung des Radbremssystems kann beispielsweise sichergestellt werden, daß das Radbremssystem betätigt ist, wenn die Brennkraftmaschine abgebremst wird. Dazu ist vorgesehen, daß die Intensität des Abbremsens der Brennkraftmaschine, also der Zeitpunkt des Auslösens der vorzeitigen Verbrennung und gegebenenfalls des Öffnens der Auslaßventile, von der Betätigung des Bremspedals oder, falls vorhanden, vom Ansprechen einer Antiblockiereinrichtung beeinflußt wird, um einen größtmöglichen Bremseffekt zu erzielen. Umgekehrt kann die Radbremseinrichtung durch entsprechende Koppelung mittels einer Steuer- bzw. Regelungslogik gleichzeitig mit dem Abbremsen der Brennkraftmaschine aktiviert werden.

Um dabei die Ausübung eines antreibenden Verbrennungsdruckes auf die Kolben mit Sicherheit auszuschließen, kann vorgesehen werden, daß gegen Ende des Verdichtungstaktes mindestens ein Auslaßventil pro Zylinder geöffnet wird. Die Auslaßventile können zusätzliche, z. B. aus der genannten DE-PS 34 28 626 bekannte, elektrisch oder durch ein Druckmedium betätigbare Ventile sein oder auch normale Gaswechsel-Auslaßventile, wenn deren Steuerzeiten so verändert werden können, daß der gewünschte Öffnungsbeginn erreicht wird.

Das Auslösen der vorzeitigen Verbrennung kann bei Otto-Brennkraftmaschinen durch entsprechendes Vorverlegen des Zündzeitpunktes erfolgen, das weit über die übliche Frühzündung hinausgeht, und bei Diesel-Brennkraftmaschine durch entsprechende Früheinspritzung, die wiederum weit vor der wegen des Zündverzuges erfolgenden Früheinspritzung stattfindet. Im Bedarfsfall kann auch bei Diesel-Brennkraftmaschinen eine Zündhilfe z. B. in Form einer Zünd- oder Glühkerze vorgesehen werden.

Zur Durchführung des erfindungsgemäßen Verfahrens wird eine Vorrichtung vorgeschlagen, die eine Einrichtung zur Frühverstellung des Zeitpunktes, zu dem die vorzeitige Verbrennung ausgelöst und gegebenenfalls ein Auslaßventil geöffnet wird, wobei die Frühverstellung in Abhängigkeit von der Betätigung einer Radbremsanlage und/oder in Abhängigkeit vom Ansprechen einer Antiblockiervorrichtung erfolgt.

Die genannte Einrichtung ermöglicht ein Abbremsen der Brennkraftmaschine in Abhängigkeit von Mitteln zur Betätigung des Radbremssystems und/oder einer Antiblockiervorrichtung. So ist beispielsweise sichergestellt, daß das Radbremssystem betätigt ist, wenn die Brennkraftmaschine im Notfall abgebremst wird. Beim Ansprechen der Antiblockiereinrichtung erreicht die Einrichtung einen größtmöglichen Bremseffekt durch gleichzeitige Frühverstellung des Zeitpunktes, zu dem die vorzeitige Verbrennung ausgelöst und gegebenenfalls ein Auslaßventil geöffnet wird.

Die genannte Vorrichtung weist vorzugsweise einen Notfallschalter zum Aktivieren dieser Einrichtung auf, durch dessen Betätigung eine die normale Regelung für den Zündzeitpunkt oder den Einspritzzeitpunkt übersteuernde Regelung einsetzt und gegebenenfalls die Auslaßventile zum richtigen Zeitpunkt geöffnet werden. Durch Betätigung des Notfallschalters kann gegebenenfalls ein optisches oder akustisches Signal ausgelöst werden. Bei einem Kraftfahrzeug, das von einer Brennkraftmaschine mit der vorgenannten Einrichtung angetrieben ist, ist der Notfallschalter im Fahrerraum angeordnet. Der Notfallschalter sollte selbstverständlich so angebracht sein, daß er einerseits nicht versehentlich und andererseits nicht nur vom Fahrer, sondern auch von einem Beifahrer betätigt werden kann.

Die Erfindung wird im folgenden anhand eines Ausführungsbeispiels unter Bezugnahme auf die Zeichnungen beschrieben.
- Fig. 1: zeigt schematisch die Anwendung der Erfindung auf eine Fahrzeug-Brennkraftmaschine, und
- fig. 2: ist ein Teilschnitt des Zylinderkopfes.

Eine Viertakt-Otto-Brennkraftmaschine 1 weist einen Zylinderblock 2 mit Zylindern 3 und Kolben 4 sowie einen Zylinderkopf 5 auf, in dem für jeden Zylinder neben den üblichen Gaswechsel-Einlaß- und Auslaßventilen ein zusätzliches, beispielsweise pneumatisch oder hydraulisch gesteuertes Auslaßventil 7 (Fig. 2) angeordnet ist. Der Zylinderkopf 5 enthält ferner die Nockenwelle zur Betätigung der Gaswechselventile sowie die schematisch dargestellte Einspritz- und Zündanlage 6, die im Normalbetrieb von einer Elektronik 8 geregelt wird.

Um insbesondere im Notfall ein schnelles Abbremsen der Brennkraftmaschine 1 und damit des von dieser angetriebenen Fahrzeuges zu erreichen, ist ein eigener elektronischer Regler 9 vorgesehen, der durch einen Notfallschalter 10 beispielsweise im Armaturenbrett 11 des Fahrzeuges aktiviert werden kann und einerseits den Zündzeitpunkt unabhängig von der Einstellung durch die Elektronik 8 so in Richtung "früh" verstellt, daß die Verbrennung in jedem Zylinder schon während des Verdichtungstaktes, also weit vor Erreichen des oberen Totpunktes des Kolbens 4, ausgelöst wird, und andererseits gegen Ende des Verdichtungstaktes das zusätzliche Auslaßventil 7 öffnet. Durch die vorzeitige Verbrennung wirkt auf den Kolben 4 ein rücktreibender Verbrennungsdruck, der ein schnelles Abbremsen der Brennkraftmaschine bewirkt. Durch das Öffnen des zusätzlichen Auslaßventils 7 gegen Ende des Verdichtungstaktes wird vermieden, daß nach Durchlaufen des oberen Totpunktes eine antreibende Druckkraft auf den Kolben 4 wirkt.

Das in Fig. 2 dargestellte zusätzliche Auslaßventil 7 sperrt im geschlossenen Zustand einen Kanal 12, der an den nicht dargestellten Zylinderraum angeschlossen ist und von dem ein Kanal 13 ausgeht, der zu dem nicht dargestellten Auslaßkanal der Brennkraftmaschine 1 oder zu der Turbine eines Abgasturboladers geführt ist, die einen dem Bremsbetrieb angepaßten engen Strömungsquerschnitt haben kann. Das Ventil 7 wird durch eine Feder 14 im Schließsinn beaufschlagt und trägt einen Steuerkolben 15, der verschiebbar in einem Zylinder 16 sitzt und mit einem Deckel 17 einen Druckraum 18 begrenzt, dem durch einen Anschluß 19 ein Druckmedium zugeführt werden kann, um das Ventil 7 zu öffnen. Die Zuführung des Druckmediums wird von dem Regler 9 gesteuert.

Das zusätzliche Auslaßventil 7 kann entfallen, wenn die Brennkraftmaschine mit einem Ventiltrieb mit variablen Steuerzeiten ausgestattet ist und die Gaswechsel-Auslaßventile durch den Regler 9 so gesteuert werden können, daß sie zum Ende des Verdichtungstaktes geöffnet werden.

Der Regler 9 kann eine Signaleinrichtung 20 aktivieren, die bei Betätigung des Notfallschalters 10 ein optisches oder akustisches Signal auslöst

Bei der dargestellten Verwendung der Brennkraftmaschine 1 zum Antrieb eines Kraftfahrzeuges kann es zweckmäßig sein, den Abbremsvorgang der Brennkraftmaschine, der durch Betätigen des Notfallknopfes 10 und Aktivierung des Reglers 9 ausgelöst wurde, mit der Betriebsbremse, also mit der vom Bremspedal 21 betätigbaren Radbremsanlage 22, zu koppeln, was in Fig. 1 durch die Leitung 23 angedeutet ist. Damit kann beispielsweise sichergestellt werden, daß die Radbremsanlage 22 bei Betätigung des Notfallschalters 10 voll aktiviert ist.

Es ist auch möglich, den Abbremsvorgang der Brennkraftmaschine durch das Bremspedal 21 zu beeinflussen, indem mittels eines weiteren Reglers 24, der durch die Leitung 25 mit dem Regler 9 verbunden oder in ihm enthalten ist, die Intensität des Abbremsvorganges verändert, also bei voll durchgedrücktem Bremspedal die Verbrennung im Verdichtungstakt so ausgelöst wird, daß der größtmögliche Bremseffekt erreicht wird, während beim Ansprechen eines etwa vorhandenen Antiblockiersystems 26, das dem Regler 9 über die Leitung 27 ein entsprechendes Signal zuführt, die Verbrennung später ausgelöst und/oder das zusätzliche Auslaßventil 7 (oder ein Gaswechsel-Auslaßventil) früher geöffnet und die Bremswirkung der Brennkraftmaschine verringert wird.

Der Regler 9 braucht nicht direkt auf die Einspritz- und Zündanlage 6 zu wirken, sondern er kann stattdessen über eine Leitung 28 mit der Elektronik 8 verbunden werden und diese entsprechend beinflussen..

Bei einer Diesel-Brennkraftmaschine wird eine Verbrennung während des Verdichtungstaktes dadurch ausgelöst, daß die Kraftstoff-Einspritzung entsprechend lange vor Erreichen des oberen Totpunktes des Kolbens erfolgt. Im Bedarfsfall kann eine Zündhilfe z.B. in Form einer Zünd- oder Glühkerze vorgesehen werden.

Das Abbremsen der Brennkraftmaschine kann noch dadurch beschleunigt werden, daß in bekannter Weise der Staudruck in der Auspuffleitung erhöht wird, z.B. durch eine Drosselklappe in der Auspuffleitung oder bei einer Brennkraftmaschine mit einem Abgasturbolader, dessen Turbine mit einem variablen Leitgitter versehen ist, durch Verstellen desselben (siehe z.B. DE-C 42 32 400).

## Patentansprüche

1. Verfahren zum Abbremsen einer Viertakt-Brennkraftmaschine, insbesondere zum Antrieb eines Kraftfahrzeuges, mit mindestens einem Auslaßventil pro Zylinder, wobei
- die Verbrennung in den Zylindern während des Verdichtungstaktes ausgelöst wird, so daß
- vor Erreichen des oberen Totpunktes der Kolben in den Zylindern ein das Abbremsen der Brennkraftmaschine bewirkender Druckanstieg erfolgt,
**dadurch gekennzeichnet, daß**
der Zeitpunkt, zu dem die vorzeitige Verbrennung ausgelöst und gegebenenfalls ein Auslaßventil (7) geöffnet wird,
- in Abhängigkeit von der Betätigung einer Radbremsanlage (22) und/oder
- in Abhängigkeit vom Ansprechen einer Antiblockiervorrichtung (26)
veränderbar ist.

2. Verfahren nach Anspruch 1,
**dadurch gekennzeichnet, daß**
gegen Ende des Verdichtungstaktes mindestens ein Auslaßventil pro Zylinder geöffnet wird.

3. Verfahren nach Anspruch 2,
**dadurch gekennzeichnet, daß**
als Auslaßventil ein zusätzliches Ventil vorgesehen wird.

4. Verfahren nach wenigstens einem der Ansprüche 2 bis 3,
**dadurch gekennzeichnet, daß**
als Auslaßventil ein Gaswechselventil vorgesehen wird, dessen Steuerzeiten veränderbar sind.

5. Verfahren nach wenigstens einem der Ansprüche 1 bis 4,
**dadurch gekennzeichnet, daß**
das Auslösen der vorzeitigen Verbrennung durch Fremdzündung während des Verdichtungstaktes erfolgt.

6. Verfahren nach wenigstens einem der Ansprüche 1 bis 5,
**dadurch gekennzeichnet, daß**
daß bei einer Diesel-Brennkraftmaschine die Kraftstoff-Einspritzung so lange vor dem oberen Totpunkt der Kolben erfolgt, daß durch die vorzeitige Verbrennung während des Verdichtungstaktes ein abbremsender Druckanstieg in den Brennräumen stattfindet.

7. Kraftfahrzeug mit einer Viertakt-Brennkraftmaschine, die mindestens ein Auslaßventil (7) pro Zylinder aufweist, wobei die Verbrennung in den Zylindern während des Verdichtungstaktes ausgelöst wird, so daß vor einem Erreichen des oberen Totpunktes der Kolben in den Zylindern ein das Abbremsen der Brennkraftmaschine bewirkender Druckanstieg erfolgt, **gekennzeichnet durch**
- eine Einrichtung (9) zur Frühverstellung des Zeitpunktes, zu dem die vorzeitige Verbrennung ausgelöst und gegebenenfalls ein Auslaßventil (7) geöffnet wird, wobei die Frühverstellung
- in Abhängigkeit von der Betätigung einer Radbremsanlage (22) und/oder
- in Abhängigkeit vom Ansprechen einer Antiblockiervorrichtung (26) erfolgt.

8. Kraftfahrzeug nach Anspruch 7,
**dadurch gekennzeichnet, daß**
der Einrichtung (9) ein Notfallschalter (10) zugeordnet ist, der im Fahrerraum angeordnet ist.

9. Kraftfahrzeug nach Anspruch 8,
**dadurch gekennzeichnet, daß**
eine optische oder akustische Signaleinrichtung (20) bei Betätigung des Notfallschalters (10) ausgelöst wird.

10. Kraftfahrzeug nach Anspruch 8 oder 9,
**dadurch gekennzeichnet, daß**
die Radbremsanlage (22) gleichzeitig mit der Betätigung des Notfallschalters (10) aktivierbar ist.

## Claims

1. A process for braking a four stroke internal combustion engine, in particular to drive a motor vehicle, with at least one exhaust valve per cylinder,
- combustion in the cylinders being triggered during the compression stroke in such a manner that
- pressure increases causing the internal combustion engine to brake before the pistons in the cylinders reach upper dead centre,
**characterised in that**
the point at which early combustion is triggered and where appropriate an exhaust valve (7) is opened may be modified
- dependent upon the actuation of a wheel braking system (22) and/or
- dependent upon the initiation of an anti-lock braking system (26).

2. A process in accordance with claim 1,
**characterised in that**
at least one exhaust valve per cylinder is opened towards the end of the compression stroke.

3. A process in accordance with claim 2,
**characterised in that**
an additional valve is provided as the exhaust valve.

4. A process in accordance with at least one of claims 2 to 3,
**characterised in that**
a charge changing valve with modifiable valve timing is provided as the exhaust valve.

5. A process in accordance with at least one of claims 1 to 4,
**characterised in that**
early combustion is triggered by spark ignition during the compression stroke.

6. A process in accordance with at least one of claims 1 to 5,
**characterised in that**
in a diesel-powered internal combustion engine fuel is injected so far before top dead centre that the early combustion during the compression stroke causes an increase in pressure in the combustion chambers with a braking effect.

7. A motor vehicle with a four stroke internal combustion engine which has at least one exhaust valve (7) per cylinder, combustion in the cylinders being triggered during the compression stroke in such a manner that pressure increases causing the internal combustion engine to brake before the pistons in the cylinders reach upper dead centre
**characterised by**
- a device (9) for advancing the point at which early combustion is triggered and where necessary an exhaust valve is opened, this advance taking place
- dependent upon the actuation of a wheel braking system (22) and/or
- dependent upon the initiation of an anti-lock braking system (26).

8. A motor vehicle in accordance with claim 7,
**characterised in that**
an emergency switch (10) positioned in the passenger compartment is assigned to the device (9).

9. A motor vehicle in accordance with claim 8,
**characterised in that**
an optical or acoustic signal device (20) is triggered when the emergency switch (10) is actuated.

10. A motor vehicle in accordance with claim 8 or 9,
**characterised in that**
the wheel braking system (22) can be activated simultaneously with the actuation of the emergency switch (10).

## Revendications

1. Procédé pour ralentir un moteur à combustion interne à quatre temps, en particulier pour entraîner un véhicule automobile, comportant au moins une soupape d'échappement pour chaque cylindre, dans lequel
- la combustion dans les cylindres est déclenchée pendant le temps de compression, de sorte que
- avant d'atteindre le point mort haut des pistons dans les cylindres, une montée de pression provoquant le ralentissement du moteur à combustion interne a lieu,
**caractérisé en ce que**
l'instant auquel la combustion précoce est déclenchée et le cas échéant une soupape d'échappement (7) est ouverte, est variable
- en fonction de l'actionnement d'une installation de freinage de roues (22), et/ou
- en fonction de la réaction d'un dispositif d'anti-blocage (26).

2. Procédé selon la revendication 1, **caractérisé en ce que** vers la fin du temps de compression, au moins une soupape d'échappement pour chaque cylindre est ouverte.

3. Procédé selon la revendication 2, **caractérisé en ce que** l'on prévoit à titre de soupape d'échappement une soupape supplémentaire.

4. Procédé selon l'une au moins des revendications 2 et 3, **caractérisé en ce que** l'on prévoit à titre de soupape d'échappement une soupape d'échange de gaz dont les temps de commande sont variables.

5. Procédé selon l'une au moins des revendications 1 à 4, **caractérisé en ce que** le déclenchement de la combustion précoce s'effectue par allumage externe pendant le temps de compression.

6. Procédé selon l'une au moins des revendications 1 à 5, **caractérisé en ce que** dans un moteur à combustion interne diesel, l'injection de carburant s'effectue si loin avant le point mort haut des pistons qu'une montée en pression de ralentissement a lieu dans les chambres de combustion de par la combustion précoce pendant le temps de compression.

7. Véhicule automobile comportant un moteur à combustion interne à quatre temps, comportant au moins une soupape d'échappement (7) pour chaque cylindre, dans lequel la combustion dans les cylindres est déclenchée pendant le temps de compression, de sorte qu'avant d'atteindre le point mort haut des pistons dans les cylindres, une montée de pression provoquant le ralentissement du moteur à combustion interne a lieu, **caractérisé par**
- un dispositif (9) pour le réglage avancé de l'instant auquel la combustion précoce est déclenchée et le cas échéant une soupape d'échappement (7) est ouverte, dans lequel le réglage avancé s'effectue
- en fonction de l'actionnement d'une installation de freinage de roues (22), et/ou
- en fonction de la réaction d'un dispositif d'anti-blocage (26).

8. Véhicule automobile selon la revendication 7, **caractérisé en ce qu'**un commutateur de secours (10) est associé au dispositif (9), et **en ce qu'**il est agencé dans l'habitacle.

9. Véhicule automobile selon la revendication 8, **caractérisé en ce qu'**un dispositif de signalisation optique ou acoustique (20) est déclenché lors de l'actionnement du commutateur de secours (10).

10. Véhicule automobile selon l'une ou l'autre des revendications 8 et 9, **caractérisé en ce que** l'installation de freinage des roues (22) peut être activée simultanément avec l'actionnement du commutateur de secours (10).
